# EUROPÄISCHE PATENTSCHRIFT

(11) **EP 1 105 292 B1**
(45) Veröffentlichungstag und Bekanntmachung des Hinweises auf die Patenterteilung: **09.10.2002**
(21) Anmeldenummer: 99952379.8
(22) Anmeldetag: 12.08.1999
(51) Int. Cl.: B41F 1/00

(54) **VORRICHTUNG ZUM EINZIEHEN EINER BEDRUCKSTOFFBAHN**
DEVICE FOR INSERTING A STRIP OF FABRIC THAT IS TO BE PRINTED
DISPOSITIF POUR INTRODUIRE UNE BANDE DE MATIERE A IMPRIMER

(30) Priorität: 18.08.1998 DE 19837361
(43) Veröffentlichungstag der Anmeldung: 13.06.2001
(62) Teilanmeldung aus: 01129791.8
(73) Patentinhaber: Koenig & Bauer Aktiengesellschaft, 97080 Würzburg (DE)
(72) Erfinder: BRÜCKL, Thomas, Rainer, D-97265 Hettstadt (DE); LEHRIEDER, Erwin, Paul, D-97253 Gaukönigshofen (DE)
(86) Internationale Anmeldenummer: DE9902527
(87) Internationale Veröffentlichungsnummer: WO00010808

(56) Entgegenhaltungen:
- EP-A- 0 533 042
- DE-A- 19 816 510
- DE-C- 3 309 121
- DE-U- 29 710 607
- GB-A- 2 256 854
- GB-A- 2 315 062

## Beschreibung

Die Erfindung betrifft eine Vorrichtung zum Einziehen einer Bedruckstoffbahn gemäß dem Oberbegriff des Anspruchs 1.

Die GB 22 56 854 A offenbart eine Vorrichtung zum Einziehen einer Bedruckstoffbahn mittels eines Verstärkungsteiles. Dabei sind Verstärkungsteil und Bedruckstoffbahn mittels Klammem verbunden.

Der Erfindung liegt die Aufgabe zugrunde, eine Vorrichtung zum Einziehen einer Bedruckstoffbahn zu schaffen.

Diese Aufgabe wird erfindungsgemäß durch die Merkmale des Anspruchs 1 gelöst.

In vorteilhafter Weise wird mit der erfindungsgemäßen Vorrichtung eine einfach herzustellende Einziehspitze mit einer geringen Anzahl von Klebemitteln erreicht. Die Zugkräfte werden nur in ganz geringem Teil von den Klebemitteln übertragen, so daß eine geringe Belastung der Klebemittel auftritt. Es erfolgt eine formschlüssige Verbindung von Verstärkungsteil und freiem Ende der Bedruckstoffbahn.

Ausführungsbeispiele sind in der Erfindung dargestellt und werden im folgenden näher beschrieben.

Es zeigen:
- Fig. 1: eine schematische Darstellung einer Vorrichtung zum Einziehen einer Bedruckstoffbahn;
- Fig. 2: einen schematischen Schnitt gemäß Fig. 1 im Bereich des Mitnehmers.

In den Figuren 1 und 2 sind an einer der Bedruckstoffbahn 01 zugewandten Seite eines Verstärkungsteiles 34 die Bedruckstoffbahn 01 durchdringende Mitnehmer 36 angebracht.

Die Mitnehmer 36 weisen eine Länge 136, die mindestens der maximalen Dicke d01 einer einzuziehenden Bedruckstoffbahn 01 entspricht, eine sich in Transportrichtung T erstreckende Dicke d36, z. B. 0,1 mm, und eine sich senkrecht zur Transportrichtung T erstreckende Breite b36, z. B. 10 mm auf.

Diesem mit Mitnehmer 36 versehenen, als Patrize 34 wirkenden Verstärkungsteil ist ein als Matrize 37 wirkendes Gegenstück zugeordnet. Diese Matrize 37 weist eine auf die Mitnehmer 36 angepaßte Öffnung 38 auf. Zur Bildung einer Einziehspitze 39 wird beispielsweise das Ende 16 der Bedruckstoffbahn 01 auf die Matrize 37 gelegt und mittels der Patrize 34 wird die Bedruckstoffbahn 01 durchstoßen. Matrize 37 und Patrize 34 werden nun miteinander lösbar beispielsweise magnetisch oder mittels Druckknöpfen oder mittels Klettband verbunden.

### Bezugszeichenliste

- 01: Bedruckstoffbahn
- 16: Ende
- 34: Verstärkungsteil, Patrize
- 36: Mitnehmer
- 37: Gegenstück, Matrize
- 38: Öffnung (37)
- 39: Einziehspitze

- b36: Breite

- d01: Dicke
- d36: Dicke

- I36: Länge

- T: Transportrichtung

## Patentansprüche

1. Vorrichtung zum Einziehen einer Bedruckstoffbahn (01) in eine Rotationsdruckmaschine, wobei ein Ende (16) der Bedruckstoffbahn (01) mittels mindestens eines Verstärkungsteiles (34) an ein Einzugsmittel (07) koppelbar ist, **dadurch gekennzeichnet, dass** das Verstärkungsteil (34) an seiner der Bedruckstoffbahn (01) zugewandten Seite Mitnehmer (36) aufweist, dass das Verstärkungsteil (34) und das Ende (16) der Bedruckstoffbahn (01) mittels den die Bedruckstoffbahn (01) durchdringenden Mitnehmer (36) in Transportrichtung (T) formschlüssig verbunden sind.

2. Vorrichtung nach Anspruch 1, **dadurch gekennzeichnet, dass** eine Breite (b36) der Mitnehmer (36) senkrecht zur Transportrichtung (T) größer als eine Dicke (d36) der Mitnehmer (36) in Transportrichtung (T) ist.

3. Vorrichtung nach Anspruch 2, **dadurch gekennzeichnet, dass** dem Verstärkungsteil (34) ein oder mehrere Gegenstücke (37) zugeordnet ist, wobei die Bedruckstoffbahn (01) zwischen Verstärkungsteil (34) und Gegenstück (37) klemmbar ist.

## Claims

1. Device for threading a printing material web (01) into a rotary press, it being possible for one end (16) of the printing material web (01) to be coupled to a threading means (07) by means of at least one reinforcing part (34), **characterized in that** on its side facing the printing material web (01), the reinforcing part (34) has drivers (36), **in that** the reinforcing part (34) and the end (16) of the printing material web (01) are connected in a form-fitting manner in the transport direction (T) by means of the drivers (36) penetrating the printing material web (01).

2. Device according to Claim 1, **characterized in that** a width (b36) of the drivers (36) at right angles to the transport direction (T) is greater than a thickness (d36) of the drivers (36) in the transport direction (T).

3. Device according to Claim 2, **characterized in that** the reinforcing part (34) is assigned one or more matching pieces (37), it being possible for the printing material web (01) to be clamped between reinforcing part (34) and matching piece (37).

## Revendications

1. Dispositif pour introduire une bande de matière à imprimer (01) dans une machine à imprimer rotative, une extrémité (16) de la bande de matière à imprimer (01) étant susceptible d'être accouplée à l'aide d'au moins une partie de renforcement (34) à un moyen d'insertion (07), **caractérisé en ce que** la partie de renforcement (34) présente, sur sa face tournée vers la bande de matière à imprimer (01), des organes d'entraînement (36), **en ce que** la partie de renforcement (34) et l'extrémité (16) de la bande de matière à imprimer (01) sont reliées par une liaison à ajustement de forme dans la direction de transport (T), à l'aide de l'organe d'entraînement (36) qui traverse la bande de matière à imprimer (01).

2. Dispositif selon la revendication 1, **caractérisé en ce qu'**une largeur (b36) des organes d'entraînement (36) par rapport à la direction de transport (T) est supérieure à l'épaisseur (d36) des organes d'entraînement (36) dans la direction de transport (T).

3. Dispositif selon la revendication 2, **caractérisé en ce qu'**une ou plusieurs pièces conjuguée(s) (37) sont associées à l'organe de renforcement (34), la bande de matière à imprimer (01) étant susceptible d'être enserrée entre la partie de renforcement (34) et la pièce conjuguée (37).
